# EUROPÄISCHE PATENTSCHRIFT

(11) **EP 2 168 880 B1**
(45) Veröffentlichungstag und Bekanntmachung des Hinweises auf die Patenterteilung: **11.07.2012**
(21) Anmeldenummer: 09010778.0
(22) Anmeldetag: 22.08.2009
(51) Int. Cl.: B65B 69/00

(54) **Vorrichtung zum Auspacken von Flaschen aus einer Verpackungseinheit**
Device for unpacking bottles from a packaging unit
Dispositif de déballage de bouteilles à partir d'une unité d'emballage

(30) Priorität: 29.09.2008 DE 102008049311
(43) Veröffentlichungstag der Anmeldung: 31.03.2010
(73) Patentinhaber: recop electronic GmbH, 34123 Kassel (DE)
(72) Erfinder: Oppermann, Knut, 34123 Kassel (DE)
(74) Vertreter: Walther, Walther & Hinz GbR

(56) Entgegenhaltungen:
- DE-A1-102006 046 389
- FR-A1- 2 423 403
- US-A- 4 390 313
- US-A- 5 419 095
- US-A- 5 476 354
- US-A- 5 725 349

## Beschreibung

Die Erfindung betrifft eine Vorrichtung zum Auspacken von Flaschen aus einer Verpackungseinheit, wobei die Verpackungseinheit mindestens zwei Reihen von Flaschen umfasst, die von einer Schrumpffolienverpackung umgeben sind, wobei eine erste Schneideinrichtung mit einer vertikal ausgerichteten rotierenden Messerscheibe vorgesehen ist, wobei der Schneideinrichtung mindestens eine Folienabzieheinrichtung nachgeordnet ist, um die geschnittene Folie von den Flaschen zu ziehen.

In Getränkeabfüllanlagen werden mit Getränken gefüllte Flaschen zur Bildung einer Verpackungseinheit häufig durch eine Schrumpffolienverpackung zusammengehalten. Dies können beispielsweise sogenannte Sechser-Verpackungen sein; es gibt allerdings auch Schrumpffolienverpackungen für Flaschen, die einen Boden aufweisen, in denen die Getränkeflaschen einstehen, und wobei dann zur Bildung der Verpackungseinheit die auf dem Boden stehenden Flaschen insgesamt, d. h. mit Boden, mit einer Schrumpffolie umgeben werden.

Bei der Abfüllung von Flaschen werden die Flaschen sortenrein nach Getränken verpackt. Das heißt, die Flaschen einer Verpackung sind inhaltsgleich.

Es besteht nun allerdings ein Bedürfnis, Verpackungseinheiten zu schaffen, die nicht nur Flaschen einer einzigen Getränkesorte umfassen, sondern mehrere unterschiedliche Getränkearten bereitstellen, beispielsweise ein Gemisch an Flaschen aus Zitronenlimonade, Orangenlimonade, ggf. noch ein Cola-Getränk. Aus logistischen Gründen ist es nunmehr in einer solchen Getränkeabfüllanlage nicht möglich unmittelbar dem Abfüllvorgang nachgeordnet, eine solche Sortierung bzw. Kommissionierung von Flaschen mit unterschiedlichen Getränkesorten in einer Verpackungseinheit vorzunehmen. Insofern ist bekannt, Verpackungseinheiten unterschiedlicher Getränkearten zusammenzuführen, wieder auszupacken und beliebig, d. h. mit verschiedenen Getränkesorten durchmischt, wieder zusammenzustellen. Bislang erfolgt eine solche Sortierung von Flaschen im Wesentlichen von Hand, d. h., die Schrumpffolienverpackungseinheiten werden zuerst manuell aufgeschnitten, die Folienverpackung wird von den Flaschen gezogen, wobei alsdann die Flaschen in gesonderte Verpackungseinheiten entsprechend dem gewünschten Durchmischungsgrad zusammengestellt. Das Sortieren der einzelnen Flaschen zur Kommissionierung erfolgt durch bekannte Sortierroboter.

In diesem Zusammenhang ist aus der DE 10 2006 046 389 A1 ein Verfahren zum Auspacken von Flaschen aus einer Schrumpffolie bekannt, wobei dort ein feststehendes Messer vorgesehen ist, durch das die Schrumpffolienverpackung mittig zu den beiden Flaschenreihen aufgetrennt wird. Zum Abziehen der Folie sind Greif- oder Saugorgane vorgesehen.

Betrachtet man eine solche Verpackungseinheit, bei der zwei Reihen von Flaschen durch eine Schrumpffolie umgeben sind, so erkennt man, dass mittig zwischen den beiden Flaschenreihen sich die Schrumpffolienverpackung weitaus tiefer befindet, als die Oberseite der Flaschenköpfe.

Nach dem Stand der Technik gemäß der DE 10 2006 046 389 A1 ist nun vorgesehen, diese Schrumpffolie genau zwischen den beiden Flaschenreihen aufzutrennen. Wie bereits ausgeführt, soll durch Greif- oder Saugorgane die Schrumpffolie an den beiden Schnitträndern nahe den Köpfen der außen stehenden Flaschen erfasst und zur Seite hin weggezogen werden. Wie bereits an anderer Stelle erläutert, befindet sich die Schrumpffolie im verpackten Zustand der Flaschen mittig zwischen den Flaschen und unterhalb der Oberkante der Flaschenköpfe der Flaschen. D. h., die Folie erfasst die Flaschen im Bereich des Flaschenkopfes oder Flaschenhalses nahezu formschlüssig. Das bedeutet aber auch, dass durch Greiforgane, die seitlich die Folie zwischen den Flaschen erfassen sollen, die Folie nicht so ohne Weiteres von den Flaschen abgezogen werden kann, da sie von den Flaschenköpfen gehalten wird. Denn durch das Aufschneiden der Schrumpffolie mittig zwischen den Flaschen ändert sich schlussendlich nichts an der Lage der Schrumpffolie, mithin der formschlüssigen Erfassung der Flaschenköpfe durch die Schrumpffolie.

Die der Erfindung zugrunde liegende Aufgabe besteht demzufolge darin, eine Vorrichtung der eingangs genannten Art bereitzustellen, mit der tatsächlich ein seitliches Abziehen der Folie eine Schrumpffolienverpackung von Flaschenköpfen ermöglicht wird.

Zur Lösung der Aufgabe wird erfindungsgemäß vorgeschlagen, dass die Schneideinrichtung zwei konisch aufeinander zulaufend ausgerichtete rotierende Messerscheiben umfasst, durch die die Folie unmittelbar im Bereich der Flaschenköpfe getrennt wird. Hieraus wird deutlich, dass insbesondere durch die konische Anordnung der beiden Messerscheiben ein Trennen der Folienverpackung im Bereich einer jeden Flaschenreihe, und zwar unmittelbar im Bereich der Köpfe der jeweiligen Flaschenreihe erfolgt. D. h., durch die Schneideinrichtung wird im Gegensatz zum Stand der Technik, bei dem lediglich ein Schnitt ausgeführt wird, durch die erfindungsgemäße Schneideinrichtung eine Streifen-Folie herausgetrennt. Dadurch, dass unmittelbar im Bereich der Köpfe der Flaschen die Folie abgetrennt wird, ist nunmehr durch die nachgeordnete Folienabzieheinrichtung das Abziehen der Folie überhaupt erst möglich, da die Folie nach einem solchen Schnitt durch die Flaschen selbst nicht mehr gehalten wird.

Nach einem besonderen Merkmal der Erfindung ist vorgesehen, dass eine zweite Schneideinrichtung mit einer vertikal ausgerichteten rotierenden Messerscheibe ausgerüstet ist. Hieraus wird deutlich, dass bei einer solchen Kombination zweier Schneideinrichtungen zunächst durch die zweite Schneideinrichtung mithin durch die vertikale Messerscheibe, die Folienverpackung nicht nur stirnseitig zu der Verpackungseinheit an beiden Seiten durchtrennt wird, sondern auch mittig zwischen den Flaschenreihen, um erst danach mit der ersten Schneideinrichtung mit den beiden konisch zueinanderstehenden Messerscheiben einen Streifen von Folie herauszutrennen. In diesem Zusammenhang ist wesentlich zu bemerken, dass bei einer Folienverpackung im Bereich der Stirnseiten, also der Schmalseite einer solchen Verpackung, jeweils eine Öffnung vorgesehen ist, wobei das Messer der zweiten Schneideinrichtung, um die Folienverpackung auch stirnseitig durchtrennen zu können, im Wesentlichen nur in eine Tiefe zwischen den Flaschen eintauchen muss, die in etwa der Höhe des Flaschenhalses entspricht.

Wenn somit zunächst durch die zweite Messereinrichtung die Folienverpackung mittig durchtrennt wird, und erst danach durch die erste Schneideinrichtung der Folienstreifen herausgeschnitten wird, dann ist die erste Schneideinrichtung der zweiten Schneideinrichtung, bezogen auf die Durchlaufrichtung der Verpackungseinheit, nachgeordnet.

Nach einem weiteren besonderen Merkmal der Erfindung ist vorgesehen, dass im Bereich der ersten Schneideinrichtung parallel zueinander verlaufende Führungsschienen vorgesehen sind, durch die die beiden Flaschenreihen im Bereich des Flaschenkopfes so weit zusammengedrückt gehalten werden, dass die beiden rotierenden Messerscheiben die Folie unmittelbar im Bereich des Flaschenkopfes durchtrennen. D. h., dass durch die beiden Führungsschienen die Flaschen in der Folienverpackung ausgerichtet werden.

Hingegen sind im Bereich der zweiten Schneideinrichtung zwei parallel zueinander verlaufende Spreizschienen vorgesehen, durch die die beiden Flaschenreihen während des Schneidvorganges gespreizt gehalten werden, um sicherzustellen, dass mit dem rotierenden Messer der zweiten Schneideinrichtung die Flaschen nicht beschädigt werden.

Die Folienabzieheinrichtung umfasst mindestens einen zu jeder Seite der Verpackungseinheit angeordneten, horizontal ausfahrbaren Greifer zum Erfassen der geschnittenen Folie. D. h., nach Durchlaufen der letzten Schneideinrichtung werden die zu beiden Seiten der Verpackungseinheit angeordneten Greifer aufeinander zugefahren, erfassen die Folie und ziehen diese zur Seite. Hierzu besitzen die Greifer mehrere beabstandet zueinander angeordnete hakenförmige Finger, wobei der Abstand zweier Finger etwa dem Durchmesser einer Flasche in der Verpackungseinheit entspricht. Dem Greifer in seiner eingefahrenen Position zugeordnet, ist ein vertikal beweglicher Abstreifer, durch den die von dem Greifer erfasste Folie in vertikaler Richtung nach unten verschoben wird. Ein solcher Abstreifer befindet sich im Wesentlichen oberhalb der hakenförmigen Finger des Greifers, sodass in jedem Fall sichergestellt ist, dass bei Abwärtsbewegung des Abstreifers die Folie von den hakenförmigen Fingern des Greifers abgestreift werden kann. Der Greifer selbst umfasst mehrere beabstandet zueinander angeordnete hakenförmige Finger zum Erfassen der Folie, wobei der Abstand zweiter Finger etwa dem Durchmesser einer Flasche in der Verpackungseinheit entspricht.

Vorteilhaft ist weiterhin, dass der Vorrichtung zum Auspacken von Flaschen ein Transportband zugeordnet ist, wobei auf dem Transportband die Verpackungseinheiten unter der Vorrichtung zum Auspacken von Flaschen hindurchgeführt werden.

Anhand der Zeichnungen wird die Erfindung nachstehend beispielhaft näher erläutert.
- Fig. 1: zeigt eine Ansicht von schräg oben von hinten auf die Vorrichtung;
- Fig. 2: zeigt eine Ansicht von schräg unten auf die Vorrichtung;
- Fig. 3: zeigt den Vorgang des Schneidens durch die zweite Schneideinrichtung;
- Fig. 4: zeigt den Vorgang des Schneidens durch die erste Schneideinrichtung;
- Fig. 5: zeigt den Greifer zum Abziehen der Folie im ausgefahrenen Zustand;
- Fig. 6: zeigt eine Darstellung auf den Greifer gemäß Fig. 5 im eingefahrenen Zustand;
- Fig. 7: zeigt eine andere Ansicht gemäß Fig. 6;
- Fig. 8: zeigt schematisch den Abstreifer in heruntergefahrener Position.

Bei der Darstellung gemäß Fig. 1 ist die Durchlaufrichtung der Verpackungseinheiten 60 auf dem Transportband 20 durch den Pfeil X gekennzeichnet. Insofern umfasst die Vorrichtung zum Auspacken von Flaschen zwei Schneideinrichtungen, nämlich die eine erste Schneideinrichtung 1 und die zweite Schneideinrichtung 2. Hierbei ist die erste Schneideinrichtung 1 der zweiten Schneideinrichtung 2 in Durchlaufrichtung gemäß dem Pfeil X nachgeordnet. Die zweite Schneideinrichtung 2 umfasst gemäß Fig. 2 eine vertikal ausgerichtete Messerscheibe 2a, die zwischen zwei Spreizschienen 3, 4 angeordnet ist. Durch die beiden Spreizschienen wird sichergestellt, dass die Köpfe der Flaschen der beiden Flaschenreihen während des Schnittes durch die Messerscheibe 2a etwas gespreizt werden, um sicherzustellen, dass die Messerscheibe 2a der Schneideinrichtung 2 nicht die Flaschen beschädigt. Die Messerscheibe 2a ist hierbei derart an der Vorrichtung angeordnet, dass diese die Verpackung so tief einschneidet, dass auch der vertikale Teil der Schrumpffolie 70 im Bereich der Stirnseiten durchtrennt wird, wie dies bereits an anderer Stelle beschrieben worden ist. In Durchlaufrichtung dieser zweiten Schneideinrichtung nachgeordnet ist die erste Schneideinrichtung 1 mit den beiden konisch aufeinander zulaufend ausgerichteten rotierenden Messerscheiben 10a und 10b. Im Bereich der beiden Messerscheiben befinden sich parallel zueinander verlaufende Führungsschienen 11, 12, durch die die beiden Flaschenreihen im Bereich des Flaschenkopfes so weit zusammengedrückt gehalten werden, dass die beiden rotierenden Messerscheiben 10a, 10b die Folie unmittelbar im Bereich der Flaschenköpfe durchtrennen und hierbei eine etwa rechteckige Folienbahn heraustrennen.

Unterhalb der beiden Schneideinrichtungen 1 und 2 befindet sich das mit 20 bezeichnete Transportband, dessen Laufrichtung durch den Pfeil X gekennzeichnet ist. Unmittelbar zu beiden Seiten des Transportbandes befinden sich über die Länge des Transportbandes angeordnete Geländer 25. Diese Geländer 25 dienen der Führung der Verpackungseinheiten auf dem Transportband 20.

Die verschiedenen Stufen beim Durchlauf einer Verpackungseinheit unter den beiden Schneideinrichtungen 1 und 2 hindurch, wird verdeutlicht anhand der Fig. 3 und 4, wobei in der Fig. 3 dargestellt ist, dass die vertikal ausgerichtete Messerscheibe der Schneideinrichtung zunächst die Folienverpackung mittig zwischen den Flaschen durchtrennt, wobei nachfolgend entsprechend der Fig. 4 durch die Schneideinrichtung 1 mittig zwischen den Flaschenreihen ein Folienstück, das etwa rechteckförmig ausgebildet ist, herausgetrennt wird.

Aus den Fig. 5 ff. ergibt sich nun die Ausbildung der Folienabzieheinrichtung 40. Die Folienabzieheinrichtung 40 umfasst mindestens einen zu jeder Seite des Transportbandes angeordneten Greifer 41, wobei ein jeder Greifer 41 jeweils zwei hakenförmige Finger 41 a aufweist, die schlussendlich dem Erfassen der Folie 70 dienen. Die Greifer 41 stehen in Verbindung mit einem Kolben-Zylinderantrieb 42, der die Bewegung eines jeden Greifers in Richtung des Pfeiles Y bzw. in Gegenrichtung bewirkt. Dem Greifer zugeordnet ist der vertikal bewegliche Abstreifer 45, wobei der vertikal bewegliche Abstreifer 45 zwei Nuten oder Schlitze 46 aufweist, in die die hakenförmigen Finger 41 a einlaufen. Befinden sich die hakenförmigen Finger 41 a im Bereich der Schlitze 46, was im eingefahrenen Zustand des Greifers der Fall ist, dann wird der Abstreifer in Richtung des Pfeiles Z bewegt, wodurch dann die Folie 70 von den hakenförmigen Fingern abgestreift wird. Hierzu wird verwiesen auf die Fig. 6, 7 und 8, die die Funktionsweise der Folienabzieheinrichtung erkennen lassen.

## Patentansprüche

1. Vorrichtung zum Auspacken von Flaschen einer Verpackungseinheit (60), wobei die Verpackungseinheit (60) mindestens zwei Reihen von Flaschen umfasst, die von einer Schrumpffolienverpackung umgeben sind, wobei eine Schneideinrichtung (1, 2) vorgesehen ist, wobei der Schneideinrichtung (1, 2) mindestens eine Folienabzieheinrichtung (40) nachgeordnet, um die geschnittene Folie (70) von den Flaschen zu ziehen,
**dadurch gekennzeichnet,**
**dass** eine erste Schneideinrichtung (1) zwei konisch aufeinander zulaufend ausgerichtete, rotierende Messerscheiben (10a, 10b) umfasst, durch die die Folie unmittelbar im Bereich der Flaschenköpfe getrennt wird.

2. Vorrichtung nach Anspruch 1,
**dadurch gekennzeichnet,**
**dass** eine zweite Schneideinrichtung (2) mit einer vertikal ausgerichteten, rotierenden Messerscheibe (2a) vorgesehen ist.

3. Vorrichtung nach Anspruch 2.
**dadurch gekennzeichnet,**
**dass** die erste Schneideinrichtung (1) der zweiten Schneideinrichtung (2) bezogen auf die Durchlaufrichtung (Pfeil X) der Verpackungseinheit (60) nachgeordnet ist.

4. Vorrichtung nach einem der voranstehenden Ansprüche,
**dadurch gekennzeichnet,**
**dass** im Bereich der ersten Schneideinrichtung (1) parallel zueinander verlaufende Führungsschienen (11, 12) vorgesehen sind, durch die die beiden Flaschenreihen im Bereich des Flaschenkopfes so weit zusammengedrückt gehalten werden, dass die beiden rotierenden Messerscheiben (10a, 10b) die Folie (70) unmittelbar im Bereich des Flaschenkopfes durchtrennen.

5. Vorrichtung nach einem der Ansprüche 2 oder 3,
**dadurch gekennzeichnet,**
**dass** im Bereich der zweiten Schneideinrichtung (2) zwei parallel zueinander verlaufende Spreizschienen (3, 4) vorgesehen, durch die die beiden Flaschenreihen während des Schneidvorganges gespreizt gehalten werden.

6. Vorrichtung nach einem der voranstehenden Ansprüche,
**dadurch gekennzeichnet,**
**dass** die Folienabzieheinrichtung (40) mindestens einen zu jeder Seite der Verpackungseinheit angeordneten, horizontal ausfahrbaren Greifer (41) umfasst, zum Erfassen der geschnittenen Folie.

7. Vorrichtung nach Anspruch 6,
**dadurch gekennzeichnet,**
**dass** dem Greifer (41) in seiner eingefahrenen Position ein vertikal beweglicher Abstreifer (45) zugeordnet ist, durch den die vom Greifer (41) erfasste Folie (70) in vertikaler Richtung nach unten verschoben wird.

8. Vorrichtung nach Anspruch 6,
**dadurch gekennzeichnet,**
**dass** der Greifer (41) mehrere beabstandet zueinander angeordnete hakenförmige Finger (41 a) zum Erfassen der Folie (70) aufweist, wobei der Abstand zweier Finger (41 a) etwa dem Durchmesser einer Flasche in der Verpackungseinheit entspricht.

9. Vorrichtung nach einem der voranstehenden Ansprüche,
**dadurch gekennzeichnet,**
**dass** der Vorrichtung zum Auspacken von Flaschen ein Transportband (20) zugeordnet ist, wobei auf dem Transportband (20) die Verpackungseinheiten unter der Vorrichtung zum Auspacken durchgeführt werden.

## Claims

1. A device for unpacking bottles of a pack (60), the pack (60) comprising at least two rows of bottles, which are enclosed in a shrink foil packaging, wherein a cutting arrangement (1, 2) is provided, wherein at least one foil stripping arrangement (40) is disposed downstream of the cutting arrangement (1, 2), in order to strip the cut foil (70) from the bottles,
**characterized in that**
a first cutting arrangement (1) comprises two rotating disc knives (10a, 10b) oriented in a conically converging manner, by which the foil is cut directly in the area of the bottle heads.

2. The device according to claim 1,
**characterized in that**
a second cutting arrangement (2) with a vertically oriented rotating disc knife (2a) is provided.

3. The device according to claim 2,
**characterized in that**
the first cutting arrangement (1) is disposed downstream of the second cutting arrangement (2) with respect to the process flow direction (arrow X) of the pack (60).

4. The device according to one of the afore-mentioned claims,
**characterized in that**
in the area of the first cutting arrangement (1), guide rails (11, 12) running parallel to each other are provided, by which the two rows of bottles are pressed together in the area of the bottle heads so far that the two rotating disc knives (10a, 10b) cut the foil (70) directly in the area of the bottle head.

5. The device according to one of the claims 2 or 3,
**characterized in that**
in the area of the second cutting arrangement (2), two split rails (3, 4) running parallel to each other are provided, by which the two rows of bottles are spread apart during the cutting process.

6. The device according to one of the afore-mentioned claims,
**characterized in that**
the foil stripping arrangement (40) comprises at least one horizontally extendable gripping device (41) disposed on each side of the pack for capturing the cut foil.

7. The device according to claim 6,
**characterized in that**
a vertically mobile stripper (45), by which the foil (70) captured by the gripping device (41) is pushed downward in the vertical direction, is assigned to the gripping device (41) in its retracted position.

8. The device according to claim 6,
**characterized in that**
the gripping device (41) has several hook-shaped fingers (41 a) disposed at a distance from each other for capturing the foil (70), the distance between two fingers (41 a) corresponding approximately to the diameter of a bottle in the pack.

9. The device according to one of the afore-mentioned claims,
**characterized in that**
a conveyor belt (20) is assigned to the device for unpacking bottles, the packs being conveyed on the conveyor belt (20) under the device for unpacking.

## Revendications

1. Dispositif pour déballer des bouteilles d'une unité d'emballage (60), l'unité d'emballage (60) comprenant au moins deux rangées de bouteilles qui sont entourées d'un emballage en film rétractable, dans lequel il est prévu un dispositif de coupe (1, 2), au moins un dispositif d'arrachage du film (40) étant placé en aval du dispositif de coupe (1, 2) pour arracher le film coupé (70) des bouteilles,
**caractérisé en ce que**
un premier dispositif de coupe (1) comprend deux lames de couteau rotatives (10a, 10b), dirigées dans le sens qui les rapproche l'une de l'autre en cône et par lesquelles le film est coupé directement dans la région de la tête des bouteilles.

2. Dispositif selon la revendication 1,
**caractérisé en ce que**
il est prévu un second dispositif de coupe (2) comportant une lame de couteau (2a) rotative dirigée verticalement.

3. Dispositif selon la revendication 2,
**caractérisé en ce que**
le premier dispositif de coupe (1) est placé en aval du second dispositif de coupe (2), considéré dans la direction du passage (flèche X) de l'unité d'emballage (60).

4. Dispositif selon l'une des revendications précédentes,
**caractérisé en ce que**,
des rails de guidage (11,12) s'étendant parallèlement entre eux, par lesquels les deux rangées de bouteilles sont maintenues pressées l'une contre l'autre dans la région de la tête des bouteilles afin que les deux lames de couteau rotatives (10a, 10b) puissent couper le film (70) directement dans la région des têtes de bouteilles, sont prévus dans la région du premier dispositif de coupe (1).

5. Dispositif selon l'une des revendications 2 ou 3,
**caractérisé en ce que**
deux rails d'écartement (3, 4) s'étendant parallèlement entre eux, par lesquels les deux rangées de bouteilles sont maintenues écartées pendant l'opération de coupe, sont prévus dans la région du second dispositif de coupe (2).

6. Dispositif selon l'une des revendications précédentes,
**caractérisé en ce que**
le dispositif d'arrachage de film (40) comprend au moins une pince (41) disposée de chaque côté de l'unité d'emballage, capable de s'éloigner horizontalement, qui est destinée à saisir le film coupé.

7. Dispositif selon la revendication 6,
**caractérisé en ce que**
un organe d'arrachage (45), mobile dans la direction verticale et par lequel le film (70) saisi par la pince (41) est repoussé vers le bas dans la direction verticale, est associé à la pince (41) placée dans sa position engagée.

8. Dispositif selon la revendication 6,
**caractérisé en ce que**
la pince (41) comporte plusieurs doigts (41 a) en forme de crochet, disposés à distance l'un de l'autre et destinés à saisir le film (70), l'écartement de deux doigts (41 a) correspondant à peu près au diamètre d'une bouteille de l'unité d'emballage.

9. Dispositif selon l'une des revendications précédentes,
**caractérisé en ce que**
une bande transporteuse (20) est associée au dispositif pour déballer des bouteilles, les unités d'emballage étant transportées au-dessous du dispositif de déballage sur la bande transporteuse (20).
